# EUROPÄISCHE PATENTSCHRIFT

(11) **EP 1 467 380 B1**
(45) Veröffentlichungstag und Bekanntmachung des Hinweises auf die Patenterteilung: **21.03.2007**
(21) Anmeldenummer: 04007208.4
(22) Anmeldetag: 25.03.2004
(51) Int. Cl.: H01B 3/02, H01B 3/18, H01B 17/02

(54) **Schlingenisolator**
Loop shaped insulator
Isolateur en forme de boucle

(30) Priorität: 10.04.2003 DE 10316553
(43) Veröffentlichungstag der Anmeldung: 13.10.2004
(73) Patentinhaber: SIEMENS AKTIENGESELLSCHAFT, 80333 München (DE)
(72) Erfinder: Hoffmann, Martin, 91315 Höchstadt/Aisch (DE); Leray, Philippe, 91052 Erlangen (DE); Rankers, Marten, 91056 Erlangen (DE)

(56) Entgegenhaltungen:
- DE-A- 2 001 779
- DE-B- 1 086 316
- DE-C- 679 226

## Beschreibung

Die Erfindung betrifft einen Schlingenisolator mit einem schlingenförmigen Isolatorbauteil, das mit einander gegenüberliegenden Anschlusskauschen verbunden ist.

Ein solcher Schlingenisolator ist beispielsweise aus der Veröffentlichung der Siemens AG mit der Bestellnummer A52813-W3001-A0001-02-00 B1 bekannt. Die dort beschriebenen Schlingenisolatoren SICAT 8WL3001/3002 werden eingesetzt, um die spannungsführende Oberleitung von elektrischen Bahnen vom Erdpotential zu isolieren. Das schlingenförmige Isolatorbauteil besteht aus glasfaserverstärktem Kunststoff, und zwar aus einem in sich geschlossenen glasfaserverstärkten Kunststoffstrang. An gegenüberliegenden Enden dieses schlingenförmigen Isolatorbauteils ist jeweils eine Anschlussarmatur angeordnet, die Anschlusskausche genannt wird. Diese Anschlusskauschen sind häufig aus einer Kupfer-Aluminium-Legierung gefertigt. Bei der Herstellung werden die mit Epoxidharz getränkten Glasfasern des Isolatorbauteils direkt auf die Anschlusskauschen gewickelt und dort gehärtet.

Die bekannten Anschlusskauschen haben stets kreisrunde Öffnungen, in denen Anschlussbauteile wie Seile, Drähte oder Bolzen gehalten werden. In den Öffnungen befinden sich Kauscheneinsätze aus Kupfer-Aluminium-Legierung, aus Kupfer, Messing oder aus Polyamid. Das schlingenförmige Isolatorbauteil umgreift die Anschlusskauschen.

Die bekannten Anschlusskauschen der Schlingenisolatoren und die Anschlussbauteile bestehen aus unterschiedlichen Metallen, die unterschiedliche elektrochemische Spannungen haben. Es kann dadurch in Folge der Luftfeuchte zur elektrochemischen Korrosion kommen. Außerdem ist bei Anschlusskauschen aus Messing eine Spannungsrisskorrosion nicht auszuschließen.

DE 20 01 779 A beschreibt einen Schlingenisolator aus Glasfaser mit Kauschen, die aus Kunststoff bestehen können. DE 679 226 C beschreibt einen Schlingenisolator mit teilweiser Porzellanisolierung.

Der Erfindung liegt die Aufgabe zugrunde, einen Schlingenisolator anzugeben, der nicht korrodiert und somit länger als ein bisher üblicher Schlingenisolator einsatzbereit ist.

Die Aufgabe wird gemäß der Erfindung dadurch gelöst, dass die Anschlusskauschen ganz aus Keramik bestehen.

Dadurch, dass vermieden wird, zwei elektrochemisch reagierende Metalle aneinandergrenzen zu lassen, wird die elektrochemische Korrosion vermieden. Dadurch dass gezielt spannungsrissgefährdete Metalle oder Legierungen wie Messing nicht verwendet werden, wird eine Spannungsrisskorrosion vermieden.

Der nichtmetallische Stoff ist eine Keramik. Damit wird der besondere Vorteil erzielt, dass ein mechanisch stabiler nichtmetallischer Stoff verwendet wird.

Es wird der besondere Vorteil erzielt, dass der Schlingenisolator trotz der Witterungseinflüsse nicht korrodiert und daher eine längere Einsatzzeit als bei bisherigen Schlingenisolatoren möglich ist.

## Patentansprüche

1. Schlingenisolator mit einem schlingenförmigen Isolatorbauteil, das mit einander gegenüberliegenden Anschlusskauschen verbunden ist, **dadurch gekennzeichnet, dass** die Anschlusskauschen ganz aus Keramik bestehen.

## Claims

1. Loop-shaped insulator with a loop-shaped insulator component which is connected to opposing connection cable-eyes, **characterized in that** the connection cable-eyes consist entirely of ceramic.

## Revendications

1. Isolateur en boucle comportant un composant isolant en forme de boucle qui est relié à des cosses de raccordement situées en face les unes des autres, **caractérisé en ce que** les cosses de raccordement sont entièrement en céramique.
